# EUROPÄISCHE PATENTSCHRIFT

(11) **EP 0 076 978 B1**
(45) Veröffentlichungstag und Bekanntmachung des Hinweises auf die Patenterteilung: **07.08.1985**
(21) Anmeldenummer: 82109048.7
(22) Anmeldetag: 30.09.1982
(51) Int. Cl.: H01Q 3/08

(54) **Vorrichtung zur verstellbaren Halterung eines an einem Satelliten angeordneten Reflektors**
Adjustable support device for a reflector mounted on a satellite
Dispositif de support adjustable d'un réflecteur positionné sur un satellite

(30) Priorität: 08.10.1981 DE 3140000
(43) Veröffentlichungstag der Anmeldung: 20.04.1983
(73) Patentinhaber: DORNIER SYSTEM GmbH, D-7990 Friedrichshafen 1 (DE)
(72) Erfinder: Heimerdinger, Hans, Dipl.-Ing., D-7994 Langenargen (DE)
(74) Vertreter: Landsmann, Ralf, Dipl.-Ing.

## Beschreibung

Die Erfindung betrifft eine Vorrichtung zur verstellbaren Halterung eines an einem Satelliten angeordneten Reflektors gemäß dem Oberbegriff des Anspruchs 1.

Aus der Praxis sind Zahlreiche Konstruktionsformen von Vorrichtungen zur Verstellung und Ausrichtung von Reflektoren an Satelliten bekannt, insbesondere Kommunikationssatelliten, um diese Reflektoren für einen Empfang oder ein Senden von Signalen auf eine Korrespondierende Sende- und/oder Empfangsstation auszurichten. Dazu werden Gelenke benötigt, mit welchen die Antennen oder Reflektoren in zwei Achsen verstell- und ausrichtbar sind.

Bei derartigen durch einen Montageflansch (Antennenflansch) mit dem Gelenk verbundenen und daran befestigten Antennen oder Reflektoren, insbesondere Parabolantennen, sind die beiden zueinander rechtwinkelig stehenden Achsen so angeordnet, dass der Schnittpunkt innerhalb des Rahmens und unterhalb des darauf angeordneten Reflektors liegt.

Aus der FR-PS-1 117168 ist ein Kreuzgelenk bekannt, das zwei zueinander rechtwinkelige Achsen aufweist, welche sich ausserhalb eines Montageflansches in einer Stütz- und Schwenkanordnung mit einer weiteren dazu vertikal angeordneten Achse schneiden. Die Achsen sind mit Antrieben versehen, mit welchen der Montageflansch zusammen mit einem daran angeordneten Reflektor höhen und seitwärts um die zwei Achsen verschenwenkbar ist, deren Schnittpunkt in der horizontalen Achse liegt, die in den Schenkeln der Stütz- und Schwenkanordnung gelagert ist. Ein Verdrehen der auf einem Sockel drehbar gelagerten Stütz- und Schwenkanordnung zusammen mit dem Montageflansch und Reflektor erfolgt um die senkrecht durch den Achsschnittp_{d}nkt verlaufende dritte Achse.

. Nachteilig ist hierbei, dass die Einstellung des Reflektors um drei Achsen erfolgt und dass die dazu benötigte Anordnung der Schwenk- und Drehmechanismen groß, sperrig und schwer sind und deshalb nur für eine erdgebunde Aufstellung geeignet ist. Für einen Einbau in Satelliten ist diese Anordnung ungeeignet.

Aufgabe der in Anspruch 1 angegebenen Erfindung ist, eine Vorrichtung zu schaffen, mit welcher ein Schwenken, Ausrichten und eine Feineinstellung des Reflektors nur um zwei Achsen erfolgt und dass die Schwenk- und Drehmechanismen sowohl in ihren Abmessungen als auch gewichtsmässig klein sind, um dadurch eine Verwendung in Satelliten zu ermöglichen.

Vorteilhafte Weiterbildungen ergeben sich aus den Unteransprüchen.

Der Vorteil besteht darin, dass durch die Verlegung des Schnittpunktes der beiden Drehachsen ausserhalb des Montages- bzw. Antenenflansches die Antenne bzw. der Reflektor ungehindert um eine Achse verdreh- und Schwenkbar und durch den speziellen Direktantrieb in jede beliebige Stellung und um jede Achse feineinstellbar ist. Ferner wird damit erreicht, dass eine wesentliche Vereinfachung im konstruktiven Aufbau, insbesondere bei Kommunikationssatelliten, erzielt wird.

Ein Ausführungsbeispiel ist nachstehend beschrieben und durch Skizzen erläutert.

Es zeigen :
Figur 1 eine schematische Darstellung der Achsanordnung,
Figur 2 eine konstruktive Darstellung gemäß Figur 1.

Aus Figur 1 ist eine schematische Darstellung der Achsanordnung einer verstellbaren Halterung 1 (siehe auch Fig. 2) ersichtlich. Darin liegt der Schnittpunkt s der beiden zueinander rechtwinkeligen Schwenkachsen xx und yy ausserhalb . eines als Kreis dargestellten Montageflansches 2 (im weiteren Antennenflansch 2 genannt), wobei die Schwenkachse xx zugleich Dreh- bzw. Schwenkachse eines am Antennenflansch 2 befestigten Reflektors 2 (Figur 2) ist.

Durch die Anordnung des Schnittpunktes s der beiden Schwenkachsen xx und yy ausserhalb des Antennenflansches 2 ist der Reflektor 3 beim Verdrehen um die xx-Schwenkachse völlig frei und wird auch nicht durch das Schwenken bzw. Ausklappen um die yy-Schwenkachse behindert. Die Art der Direktantriebe ermöglicht dann an beiden Schwenkachsen xx und yy sowohl Schwenk- als auch Feinausrichtbewegungen, z.B. im Winkelsekundenbereich auszuführen.

Aus Figur 2 ist eine konstruktive Darstellung einer verstellbaren Halterung 1 mit auf der yy-Schwenkachse angeordnetem Antennenflansch 2 und daran befestigtem Reflektor 3 ersichtlich. Während der Antennenflansch 2 zusammen mit dem Reflektor 3 in ober- und unterhalb eines Rahmens 4 mit zu seinem Schmalseiten ausgerichteten Stegen 4', 4" auf der yy-Schwenkachse angeordneten Lagern 5, 5' verdrehbar ist (siehe Drehrichtungspfeil), ist der Rahmen 4 zusammen mit dem daran befestigten Antennenflansch 2 und Reflektor 3 in zu beiden Seiten des Rahmens 4 angeordneten und an einer halterung 7 befestigten Lagern 6, 6' um die xx-Schwenkachse schwenk- bzw. klappbar (siehe Drehrichtungspfeil). Das Schwenken bzw. Ausklappen des Reflektors 3 ist dabei unter einem Winkel bis zu 180° möglich. Eine Feinverstellung bzw. Feinausrichtung des Reflektors 3 ist, wie unter Figur 1 bereits erwähnt, unabhängig von der Schwenk- bzw. Ausklappstellung des Rahmens 4 und des darauf befestigten Antennenflansches 2 mit Reflektor 3 in beiden Drehrichtungen (Drehrichtungspfeile) auf den Schwenkachsen xx und yy möglich. An einem Ende der mit Lagern 5, 5' bzw. 6, 6' versehenen Schwenkachsen xx und yy sind Direktantriebe 8, 8' angeordnet.

## Patentansprüche

1. Vorrichtung zur verstellbaren Halterung eines an einem Satelliten angeordneten Reflektors, bestehend aus einem um eine Achse schwenkbaren Rahmen (4), einen um eine zweite dazu rechtwinklig angeordnete Achse schwenkbaren, den Reflektor tragenden Montageflansch (2) und Antriebe (8, 8') für die Schwenkachsen, dadurch gekennzeichnet, dass der Montageflansch (2) als im wesentlichen C-förmiger Bügel ausgebildet und in den Enden der C-Schenkel gelagert ist, der Rahmen (4) als im wesentlichen rechteckig ausgebildet ist und einen zu seinen Schmalseiten parallel ausgerichteten Steg (4') aufweist, und dass die Schwenkachse (xx) für den Rahmen (4) an seinem einen Ende parallel zu seiner Schmalseite angeordnet ist und die Schwenkachse (yy) für den Montageflanschin der anderen Schmalseite im Steg (4") gelagert ist, und dass als Antriebe der Achsen Direktantriebe (8, 8') vorgesehen sind, die sowohl eine Grob- als auch eine Feinausrichtung ermöglichen.

2. Vorrichtung nach Anspruch 1, dadurch gekennzeichnet, dass der Direktantrieb (8, 8') der Schwenkachsen (xx) und (yy) sowohl als Gleichstrommotor als auch als Schrittmotor ausgebildet und ansteuerbar ist.

3. Vorrichtung nach Anspruch 1 oder 2, dadurch gekennzeichnet, dass die Direktantriebe (8, 8') auf den Schwenkachsen (xx, yy) jeweils unmitelbar neben einem Achslager (5, 5', 6, 6') angeordnet sind.

## Claims

1. Adjustable support device for a reflector mounted on a satellite consisting of a frame (4) swivelling around a shaft, a mounting flange (2) swivelling around a second shaft rectangular thereto, carrying the reflector, and drives (8, 8') for the swivel axes, wherin the mounting flange (2) is formed as an essentially C-shaped bow and is beded in both ends of the C-legs, that the frame (4) is formed as essentially rectangular and has a cross-piece (4') parallel to its narrow sides, and that the swivel axis (xx) for the frame (4) is at its one end mounted parallel to its narrow side and the swivel axis (yy) for the mounting flange is beded in the other narrow side in the cross-piece (4"), and that immediate drives (8, 8') wich alow coarse as well as fine adjustment are assigned as drives for the axes.

2. Device according to claim 1 wherein the immediate drive (8, 8') of the swivel axes (xx) and (yy) is formed and also adjustable as motor for direct current as wel as stepping motor.

3. Device according to claim 1 or 2 wherein the respective immediate drives (8, 8') on the swivel axes (xx, yy) are mounted direct to an axis bearing (5, 5', 6, 6').

## Revendications

1. Dispositif de fixation réglable d'un réflecteur monté sur un satellite, constitué par un cadre (4) pouvant pivoter autour d'un axe, par un flasque de montage (2) supportant le réflecteur et pouvant pivoter autour d'un second axe disposé à angle droit par rapport au premier, et par des mécanismes d'entraînement (8, 8') pour les axes de pivotement, caractérisé en ce que le flasque de montage (2) est constitué d'un étrier sensiblement en forme de C et est monté aux extrémités des branches du C, que le cadre (4) présente une forme sensiblement rectangulaire et comprend une branche (4') disposée parallèlement à son petit côté, que l'axe de pivotement (xx) du cadre (4) est disposé, à l'une de ses extrémités, parallèlement à son petit côté et l'axe de pivotement (yy) du flasque de montage est disposé sur l'autre petit côté dans une branche (4"), et en ce que sont prévus, en tant que mécanismes d'entraînement des axes, des mécanismes d'entraînement direct (8, 8') permettant aussi bien une orientation grossière qu'une orientation fine.

2. Dispositif selon la revendication 1, caractérisé en ce que les mécanismes d'entraînement direct (8, 8') des axes de pivotement (xx) et (yy) sont constitués et peuvent être commandés aussi bien en tant que moteurs à courant continu que moteurs pas à pas.

3. Dispositif selon la revendication 1 ou 2, caractérisé en ce que les mécanismes d'entraînement direct (8, 8') sont disposés sur les axes de pivotement (xx, yy) chacun directement contre un palier d'axe (5, 5' ; 6, 6').
